# EUROPÄISCHE PATENTSCHRIFT

(11) **EP 3 006 817 B1**
(45) Veröffentlichungstag und Bekanntmachung des Hinweises auf die Patenterteilung: **23.05.2018**
(21) Anmeldenummer: 15188332.9
(22) Anmeldetag: 05.10.2015
(51) Int. Cl.: F21S 4/00, F21V 17/12, F21V 17/16, F21V 19/00, F21V 5/00, F21Y 115/10

(54) **LÄNGLICHE LED-LEUCHTE**
ELONGATED LED LAMP
LAMPE A DEL ALLONGEE

(30) Priorität: 07.10.2014 DE 202014104796 U
(43) Veröffentlichungstag der Anmeldung: 13.04.2016
(73) Patentinhaber: Zumtobel Lighting GmbH, 6850 Dornbirn (AT)
(72) Erfinder: Frick, Joachim, 6833 Klaus (AT); Kilga, Patrick, 6840 Götzis (AT); Rüf, Wolfgang, 6850 Dornbirn (AT)
(74) Vertreter: Thun, Clemens

(56) Entgegenhaltungen:
- EP-A1- 2 306 068
- EP-A2- 2 375 128
- WO-A1-2013/021042
- WO-A1-2014/005321
- DE-U1-202012 102 874
- US-A1- 2007 217 192
- US-A1- 2011 149 548

## Beschreibung

Die Erfindung betrifft eine längliche LED-Leuchte (LED: Licht emittierende Diode).

Die Anmelderin vertreibt unter dem Handelsnamen TECTON ein Lichtbandsystem mit einer länglichen LED-Leuchte. Diese Leuchte weist ein balkenartiges Trägerelement auf, an dem eine längliche LED-Lichtquelle zur Erzeugung eines Lichts gehalten angeordnet ist. Weiterhin ist an dem Trägerelement ein optisches Element in Form eines Linsenelements zur Beeinflussung des Lichts angeordnet. Bei einer solchen Leuchte ist grundsätzlich erwünscht, das optische Element und die LED-Lichtquelle sowie deren Verbindungen zu dem Trägerbalken herstellungstechnisch vorteilhaft zu gestalten; dabei soll die Leuchte selbstverständlich auch eine geeignete Betriebssicherheit und geeignete optische Eigenschaften aufweisen.

Aus der EP 2 306 068 A1 ist eine Leuchte mit einem länglichen Gehäuse, einer LED-Lichtquelle und einem länglichen Andrückelement bekannt. Das Andrückelement umfasst dabei Linsen zur Beeinflussung des von der LED-Lichtquelle abgestrahlten Lichts. Dabei ist das Andrückelement derart an dem Gehäuse gehalten angeordnet, dass es einen Druck auf die LED-Lichtquelle ausübt.

Aus der Schrift US 2011/0149548 A1 ist eine Leuchte mit einer Linse bekannt, die über eine Schraubverbindung an einem Trägerelement befestigt ist.

Aus der EP 2 375 128 A2 ist eine LED-Leuchte mit einem optischen Element bekannt, das über zwei elastische Arme an einem Profilkörper eingeklemmt gehalten ist. Aus der WO 2013/021042 A1 ist eine Leuchte bekannt, bei der ein optischer Schirm über eine Rastverbindung an einem Leuchtengehäuse gehalten angeordnet ist. Aus der Schrift US 2007/0217192 A1 ist eine Anordnung mit einer rückseitigen Platte, einer LED-Platine und einem Reflektorelement bekannt; dabei ist die LED-Platine mittels einer Rastverbindung zwischen dem Reflektorelement und der rückwärtigen Platte gehalten angeordnet.

Aus der DE 20 2012 102 874 U1 ist eine Lichtschiene mit einem Trägerelement und einer Abdeckleiste bekannt. Die Abdeckleiste ist mit zwei Stegen in Aufnahmenuten eingerastet, die am Trägerelement ausgebildet sind.

Der Erfindung liegt die Aufgabe zugrunde, eine entsprechende verbesserte Leuchte anzugeben; insbesondere soll die Leuchte eine kostengünstige Herstellung ermöglichen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die ein längliches Trägerelement aufweist sowie eine, an dem Trägerelement angeordnete LED-Lichtquelle zur Erzeugung eines Lichts; weiterhin weist die Leuchte ein längliches, sich entlang einer Längsachse erstreckendes, parallel zu dem Trägerelement angeordnetes optisches Element zur Beeinflussung des Lichts auf. Dabei ist das optische Element unter einer Biegespannung stehend an dem Trägerelement gehalten angeordnet.

Hierdurch lässt sich das optische Element besonders zuverlässig positioniert gegenüber dem Trägerelement anordnen. Auf diese Weise ist insbesondere auch eine besonders präzise Ausrichtung des optischen Elements gegenüber der LED-Lichtquelle ermöglicht. Beispielsweise lässt sich auf diese Weise verhindern, dass sich aufgrund von Temperaturschwankungen unerwünschte Spalte oder dergleichen zwischen dem optischen Element und der restlichen Leuchte ausbilden.

Die Gestaltung ist hierbei derart, dass das optische Element als solches, also wenn es noch nicht mit dem Trägerelement verbunden ist, entlang der Längsachse eine leichte Krümmung aufweist, deren Krümmungsradius größer ist als das Dreifache der Erstreckung des optischen Elements entlang der Längsachse, und zwar derart, dass das optische Element auf einer Seite, die bei der fertig zusammengebauten Leuchte zu dem Trägerelement weist, leicht konkav geformt ist, wobei die Krümmung im zusammengebauten Zustand zumindest im Wesentlichen aufgehoben ist.

Vorzugsweise weist die Leuchte weiterhin wenigstens ein Verbindungselement zur Halterung des optischen Elements an dem Trägerelement auf, wobei das wenigstens eine Verbindungselement mit Bezug auf die Längsachse an einem mittleren Bereich des optischen Elements angreifend angeordnet ist. Auf diese Weise lässt sich die Biegespannung besonders geeignet bewirken, insbesondere wenn das optische Element derart an dem Trägerelement gehalten ist, dass das wenigstens eine Verbindungselement eine Kraft auf das optische Element ausübt, die senkrecht zu der Längsachse wirkt.

Herstellungstechnisch vorteilhaft ist dabei das wenigstens eine Verbindungselement eine Schraube.

Vorzugsweise ist die Leuchte derart gestaltet, dass das optische Element an seinen beiden, mit Bezug auf die Längsachse gebildeten Endbereichen in einer Richtung der Längsachse gegenüber dem Trägerelement in seiner Lage nicht fixiert angeordnet ist. Auf diese Weise ist ermöglicht, dass im Fall von unterschiedlichen Längenänderungen des Trägerelements und des optischen Elements aufgrund einer Temperaturschwankung keine unerwünschten Spannungen auftreten.

Vorzugsweise ist die Leuchte derart gestaltet, dass das optische Element an seinen beiden Endbereichen in einer Richtung quer zu der Längsachse gegenüber dem Trägerelement in seiner Lage fixiert angeordnet ist. Hierdurch lässt sich insbesondere eine besonders präzise Ausrichtung des optischen Elements gegenüber dem Trägerelement und auch gegenüber der LED-Lichtquelle erzielen.

Vorzugsweise ist zwischen dem Trägerelement und dem optischen Element eine Rastverbindung gebildet. Auf diese Weise lässt sich eine vorteilhafte Lagesicherung des optischen Elements gegenüber dem Trägerelement besonders geeignet bewirken.

Vorzugsweise besteht das optische Element aus einem Kunststoff; insbesondere ist es als ein Kunststoffspritzgusssteil gestaltet.

Vorzugsweise weist die LED-Lichtquelle eine LED-Platine auf, sowie LEDs, die auf der LED-Platine angeordnet sind, wobei die Gestaltung derart ist, dass die LED-Platine durch das optische Element gegen das Trägerelement gedrückt wird. Hierdurch ist eine besonders einfache und dabei zuverlässige Anordnung der LED-Lichtquelle ermöglicht.

Vorzugsweise ist die LED-Platine länglich und parallel zu dem Trägerelement angeordnet, wobei die LED-Platine mit Bezug auf die Längsachse einen mittleren Bereich aufweist, der in einer Richtung der Längsachse gegenüber dem optischen Element in seiner Lage fixiert angeordnet ist. Auf diese Weise lässt sich erzielen, dass im Fall einer temperaturschwankungsbedingten Längenänderung der LED-Platine relative Verschiebungen gegenüber dem optischen Element und auch gegenüber dem Trägerelement besonders klein bleiben. Dies ist insbesondere vorteilhaft mit Bezug auf eine präzise Ausrichtung des optischen Elements gegenüber der LED-Lichtquelle und somit einer besonders genauen Lichtbeeinflussung.

Vorzugsweise weist die LED-Platine in ihrem mittleren Bereich eine Ausnehmung auf, wobei das optische Element in die Ausnehmung eingreifend angeordnet ist. Auf diese Weise lässt sich eine vorteilhafte Lagesicherung der LED-Platine gegenüber dem optischen Element besonders geeignet bewirken.

Vorzugsweise ist die Leuchte derart gestaltet, dass die LED-Platine an ihren beiden, mit Bezug auf die Längsachse gebildeten Endbereichen in einer Richtung der Längsachse gegenüber dem optischen Element in ihrer Lage nicht fixiert angeordnet ist. Auf diese Weise ist ermöglicht, dass im Fall von unterschiedlichen Längenänderungen der LED-Platine und des optischen Elements aufgrund einer Temperaturschwankung keine unerwünschten Spannungen auftreten.

Vorzugsweise ist die Leuchte derart gestaltet, dass die LED-Platine an ihren beiden Endbereichen in einer Richtung quer zu der Längsachse gegenüber dem optischen Element in ihrer Lage fixiert angeordnet ist. Hierdurch lässt sich insbesondere eine besonders präzise Ausrichtung des optischen Elements gegenüber der LED-Platine erzielen.

Vorzugsweise weist das optische Element an einem seiner beiden Endbereiche einen Armbereich auf und die LED-Platine in einem ihrer Endbereiche eine weitere Ausnehmung, wobei der Armbereich in die weitere Ausnehmung eingreifend angeordnet ist. Auf diese Weise lässt sich eine vorteilhafte Lagesicherung der LED-Platine gegenüber dem optischen Element besonders geeignet bewirken.

Die Leuchte eignet sich besonders, wenn das optische Element eine Länge von mehr als 30 cm aufweist, vorzugsweise mehr als 40 cm.

Die Erfindung wird im Folgenden anhand eines Ausführungsbeispiels und mit Bezug auf die Zeichnungen näher erläutert. Es zeigen:
- Fig. 1: eine perspektivische Skizze nach Art einer Explosionsdarstellung zu einer erfindungsgemäßen Leuchte,
- Fig. 2: eine perspektivische Skizze des separierten optischen Elements,
- Fig. 3: einen Querschnitt durch das Trägerelement, die LED-Lichtquelle und das optische Element der Leuchte, normal zu der Längsachse,
- Fig. 4: eine Seitenansicht des optischen Elements, vor Verbindung mit dem Trägerelement,
- Fig. 5: eine perspektivische Detailskizze um einen mittleren Bereich des optischen Elements und
- Fig. 6: eine perspektivische Detailskizze eines Endbereichs des optischen Elements.

Fig. 1 zeigt eine perspektivische Skizze nach Art einer Explosionsdarstellung eines Ausführungsbeispiels einer erfindungsgemäßen Leuchte. Die Leuchte weist ein längliches Trägerelement 1 auf. Dabei kann das Trägerelement 1 profilartig gestaltet sein. Insbesondere kann das Trägerelement 1 als Blechprofilteil ausgebildet sein. Hierdurch lässt sich das Trägerelement 1 besonders kostengünstig herstellen.

Weiterhin weist die Leuchte eine LED-Lichtquelle 5 zur Erzeugung eines Lichts auf. Die LED-Lichtquelle 5 ist an dem Trägerelement 1 angeordnet.

Weiterhin weist die Leuchte ein optisches Element 3 zur Beeinflussung des Lichts auf. Das optische Element 3 ist insgesamt länglich, so dass es sich entlang einer Längsachse L erstreckt. Dementsprechend weist das optische Element 3 mit Bezug auf die Längsachse L zwei Endbereiche 36, 37 auf, sowie einen, zwischen den beiden Endbereichen 36, 37 gelegenen mittleren Bereich 35. Dabei ist das optische Element 3 mit seiner Längsachse L parallel zur Längserstreckung des Trägerelements 1 angeordnet.

Herstellungstechnisch vorteilhaft besteht das optische Element 3 aus einem Kunststoff. Beispielsweise kann es als Kunststoffspritzgussteil gestaltet sein.

In Fig. 2 ist eine perspektivische Skizze des separierten optischen Elements 2 gezeigt. Fig. 4 zeigt eine Seitenansicht des optischen Elements 3 in einem Zustand vor Verbindung mit dem Trägerelement 1.

Die Gestaltung der Leuchte ist derart, dass das optische Element 3 unter einer Biegespannung steht, wenn es wie vorgesehen mit dem Trägerelement 1 verbunden ist. Vorzugsweise ist die Gestaltung hierbei derart, dass das optische Element 3 als solches, also wenn es noch nicht mit dem Trägerelement 1 verbunden ist, eine leichte Krümmung aufweist, und zwar - wie in Fig. 4 angedeutet - derart, dass das optische Element 3 auf einer Seite, die bei der fertig zusammengebauten Leuchte zu dem Trägerelement 1 weist, leicht konkav geformt ist.

Beispielsweise kann vorgesehen sein, dass diese Krümmung in erster Näherung einen Krümmungsradius aufweist, der größer ist als das Dreifache, vorzugsweise größer als das Fünffache der Erstreckung des optischen Elements 3 entlang der Längsachse L. Zum Zusammenbau der Leuchte kann dann das optische Element 3 derart mit dem Trägerelement 1 verbunden werden, dass die Krümmung zumindest im Wesentlichen aufgehoben wird; auf diese Weise lässt sich erzielen, dass das optische Element 3 eine besonders geeignete, dichte Anlage an einem weiteren Bauteil der Leuchte bildet, also beispielsweise an dem Trägerelement 1 und/oder an der LED-Lichtquelle 5. Somit lässt sich auch eine besonders zuverlässige Positionierung des optischen Elements 3 gegenüber der LED-Lichtquelle 5 bewirken, was vorteilhaft mit Bezug auf die Genauigkeit der Lichtbeeinflussung ist.

Beim gezeigten Beispiel ist die Gestaltung derart, dass die LED-Lichtquelle 5 eine LED-Platine 2 aufweist, sowie LEDs 6, die auf der LED-Platine 2 angeordnet sind; dabei wird - im zusammengebauten Zustand der Leuchte - die LED-Platine 2 durch das optische Element 3 gegen das Trägerelement 1 gedrückt. Durch die beschriebene leicht gekrümmte Ausführung des optischen Elements 3 ist ein entsprechendes Andrücken besonders geeignet ermöglicht. Insbesondere lässt sich hierdurch der Abstand zwischen den LEDs 6 und dem optischen Element 3 besonders präzise einstellen. Vorzugsweise ist die LED-Platine 2 länglich, wobei sie sich parallel zu dem Trägerelement 1 erstreckt.

Wie im gezeigten Beispiel der Fall, weist die Leuchte vorzugsweise weiterhin wenigstens ein Verbindungselement 4 zur Halterung des optischen Elements 3 an dem Trägerelement 1 auf, wobei das wenigstens eine Verbindungselement 4 mit Bezug auf die Längsachse L an dem mittleren Bereich 35 des optischen Elements 3 angreifend angeordnet ist, insbesondere innerhalb des entsprechenden mittleren Fünftels des optischen Elements 3. Die genannte Krümmung lässt sich im Zuge des Zusammenbaus der Leuchte besonders geeignet aufheben, wenn das optische Element 3 derart an dem Trägerelement 1 gehalten ist, dass das wenigstens eine Verbindungselement 4 eine Kraft auf das optische Element 3 ausübt, die senkrecht zu der Längsachse L wirkt, also insbesondere so, wie in Fig. 1 durch einen Pfeil R angedeutet, der die Wirkrichtung des Verbindungselements 4 zeigt. Vorzugsweise handelt es sich bei dem Verbindungselement 4 um eine Schraube; insbesondere kann vorteilhaft vorgesehen sein, dass - wie in Fig. 1 angedeutet - zwei Verbindungselemente 4 bzw. zwei Schrauben vorgesehen sind, die vorzugsweise mit Bezug auf die Längsachse L einander gegenüberliegend angeordnet sind.

Durch die Verwendung einer Schraube lässt sich zudem erzielen, dass das optische Element 3 ohne Zuhilfenahme eines Werkzeugs nicht demontiert werden kann; dies ist vorteilhaft mit Bezug auf die Sicherheit der Leuchte, da die LED-Platine 2 im Allgemeinen Hochvolt-Spannung führen kann.

Beim gezeigten Beispiel weist das optische Element 3 mehrere Linsenbereiche 32 auf, wobei die Gestaltung derart ist, dass jeweils einer der LEDs 6 einer der Linsenbereiche 32 zugeordnet ist. Vorzugsweise sind die LEDs 6 entlang einer Geraden parallel zu der Längsachse L angeordnet, wobei auch die Linsenbereiche 32 auf einer hierzu parallelen Geraden angeordnet sind.

Beim gezeigten Beispiel ist das optische Element mit Bezug auf die Längsachse L auf den beiden gegenüberliegenden Seiten analog gestaltet. Im Folgenden wird daher insbesondere auf die Gestaltung auf einer Seite der Längsache L eingegangen. In Fig. 3 ist ein Querschnitt durch das optische Element 3, das Trägerelement 1 und die LED-Lichtquelle 5 skizziert, und zwar auf Höhe des Endbereichs 36 des optischen Elements 3. Wie gezeigt, sind die Linsenbereiche 32 in einem Schnitt normal zu der Längsachse L vorzugsweise in einem mittleren Bereich des optischen Elements 3 ausgebildet; wie aus Fig. 2 hervorgeht, greifen dabei die beiden Verbindungselemente 4 mit Bezug auf die Längsachse L bzw. die Linsenbereiche 32 an dem optischen Element 3 auf zwei gegenüberliegenden Seiten an.

Beim gezeigten Beispiel weist das optische Element 3 zwei Schraubdome bzw. Schraubkanäle 39 zur Führung der beiden Verbindungselemente 4 auf, die dementsprechend mit Bezug auf die Linsenbereiche 32 gegenüberliegend angeordnet sind. Vorzugsweise sind weitere Verbindungen, die das optische Element 3 gegenüber dem Trägerelement 1 entlang der Längsachse L fixieren, nicht vorgesehen; somit lässt sich die Gefahr einer Rissbildung der Schraubdome 39 besonders klein halten.

Vorzugsweise ist die Leuchte derart gestaltet, dass das optische Element 3 an seinen beiden Endbereichen 36, 37 in einer Richtung der Längsachse L gegenüber dem Trägerelement 1 in seiner Lage nicht fixiert angeordnet ist, insbesondere in beide, durch die Längsachse L festgelegten Richtungen. Weiterhin vorzugsweise ist die Gestaltung derart, dass das optische Element 3 an seinen beiden Endbereichen 36, 37 in einer Richtung quer zu der Längsachse L gegenüber dem Trägerelement 1 in seiner Lage fixiert angeordnet ist, insbesondere in diejenigen beiden Richtungen, die quer zur Längsachse L und dabei senkrecht zu der Wirkrichtung R des Verbindungselements 4 stehen. Auf diese Weise lässt sich erzielen, dass eine Relativbewegung zwischen den beiden Endbereichen 36, 37 des optischen Elements 3 einerseits und dem Trägerelement 1 bzw. der LED-Platine 2 andererseits in einer Richtung parallel zur Längsachse L möglich ist, quer hierzu jedoch nicht.

Dies ist vorteilhaft, weil es im Fall einer - beispielsweise betriebsbedingten - Temperaturänderung dazu kommen kann, dass das optische Element 3 und das Trägerelement 1 unterschiedliche Längenänderungen erfahren, so dass grundsätzlich die Gefahr besteht, dass hierdurch ungewollte Spannungen entstehen. Dadurch, dass die Endbereiche 36, 37 des optischen Elements 3 in einer Richtung parallel zur Längsachse L nicht fixiert sind, insbesondere in beide, durch die Längsachse L festgelegten Richtungen, können hier gegebenenfalls entsprechende Ausgleichsbewegungen stattfinden, so dass derartige Spannungen vermieden werden.

Vorzugsweise ist zwischen dem Trägerelement 1 und dem optischen Element 3 eine Rastverbindung gebildet. Hierdurch lässt sich die beschriebene Lagebeziehung besonders geeignet bewirken. Im gezeigten Beispiel weist das optische Element 3 hierzu Rastelemente 31 auf, die zur Bildung der Rastverbindung mit Schulterflächen 11 des Trägerelements 1 wechselwirken. Die Rastelemente 31 und die Schulterflächen 11 sind dabei profilartig gestaltet, und zwar parallel zu der Längsachse L. Im gezeigten Beispiel weist das optische Element 3 auf beiden Seiten der Linsenelemente 32 jeweils sieben Rastelemente 31 auf, insgesamt also vierzehn Rastelemente 31. Die Schulterflächen 11 sind vorzugsweise durch die Profilform des Trägerelements 1 gebildet, so dass auf jeder Seite der Linsenelemente 32 jeweils eine Schulterfläche 11 gebildet ist.

Im gezeigten Beispiel weist die LED-Platine 2 mit Bezug auf die Längsachse L einen mittleren Bereich 25 auf, der in einer Richtung der Längsachse L gegenüber dem optischen Element 3 in seiner Lage fixiert angeordnet ist, insbesondere in beide, durch die Längsachse L festgelegten Richtungen. Hierdurch lässt sich erzielen, dass eine, durch eine Temperaturänderung hervorgerufene, relative Bewegung zwischen der LED-Platine 2 einerseits und dem Trägerelement 1 bzw. dem optischen Element 3 andererseits verhältnismäßig klein bleibt. Insbesondere lässt sich hierdurch erzielen, dass sich die Linsenbereiche 32 gegenüber ihren jeweils zugeordneten LEDs 6 entlang der Längsachse nur verhältnismäßig wenig verschieben, so dass die optische Wirkung des optischen Elements 1 besonders wenig von der Temperaturänderung abhängt.

Herstellungstechnisch vorteilhaft kann hierzu vorgesehen sein, dass die LED-Platine 2 in ihrem mittleren Bereich 25 eine Ausnehmung 29 aufweist und das optische Element 1 in diese Ausnehmung 29 eingreifend, insbesondere formschlüssig eingreifend angeordnet ist. Fig. 5 zeigt eine perspektivische Skizze um den mittleren Bereich 35 des optischen Elements 3. Beim gezeigten Beispiel weist das optische Element 3 ein Positionier-Element 33 zum entsprechenden formschlüssigen Eingriff in die Ausnehmung 29 auf. Beispielsweise kann das Positionier-Element 33 an dem Schraubdom 39 angeordnet oder ausgebildet sein.

Beim gezeigten Beispiel weist das optische Element 3 außerdem ein weiteres Positionier-Element 34 auf, das zur Positionierung des optischen Elements 3 gegenüber dem Trägerelement 1 dient. Vorzugsweise ist auch das weitere Positionier-Element 34 an dem Schraubdom 32 angeordnet oder ausgebildet.

Vorzugsweise ist die LED-Platine 2 an ihren beiden, mit Bezug auf die Längsachse L gebildeten Endbereichen 26, 27 in einer Richtung der Längsachse L gegenüber dem optischen Element 3 in ihrer Lage nicht fixiert angeordnet, insbesondere in die beiden, durch die Längsachse L festgelegten Richtungen. Weiterhin vorzugsweise ist die Gestaltung derart, dass die LED-Platine 2 an ihren beiden Endbereichen 26, 27 in einer Richtung quer zu der Längsachse L gegenüber dem optischen Element 3 in ihrer Lage fixiert angeordnet ist. Hierdurch lässt sich - analog zu der Lagesicherung des optischen Elementes 3 gegenüber dem Trägerelement 1 - die LED-Platine 2 entsprechend geeignet gegenüber dem optischen Element 3 anordnen. Entsprechend ist die Gestaltung insbesondere derart, dass die LED-Platine 2 an ihren beiden Endbereichen 26, 27 gegenüber dem optischen Element 3 in diejenigen beiden Richtungen in ihrer Lage fixiert angeordnet ist, die quer zur Längsachse L verlaufen und dabei senkrecht zu der Wirkrichtung R des Verbindungselements 4.

Zur Erzielung dieser Anordnung kann - wie im gezeigten Beispiel der Fall und in Fig. 6 detaillierter skizziert - das optische Element 3 an einem seiner beiden Endbereiche 36, 37 einen Armbereich 38 aufweisen, wobei die LED-Platine 2 in einem ihrer Endbereiche 26, 27 eine, in Fig. 1 bezeichnete, weitere Ausnehmung 28 aufweist und der Armbereich 38 des optischen Elements 3, insbesondere mit einem entsprechenden Ansatz 382 in die weitere Ausnehmung 28 der LED-Platine 2 eingreifend angeordnet ist. Vorzugsweise ist die Gestaltung an dem entsprechenden anderen Endbereich analog. Da beim gezeigten Beispiel die Gestaltung mit Bezug auf die Linsenelemente 32 auf beiden gegenüberliegenden Seiten analog ist, sind somit insgesamt vier entsprechende Armbereiche 38 und hierzu korrespondierende weitere Ausnehmungen 28 ausgebildet.

Durch die Armbereiche 38 lässt sich also eine geeignete seitliche, also quer zur Längsachse L gerichtete Führung der LED-Platine 2 bewirken, das heißt durch die Führung kann die LED-Platine 2 gegenüber dem optischen Element 3 nicht seitlich auswandern. In Richtung der Längsachse L hingegen ist ein gewisses Spiel vorhanden, das ein gegenseitiges Verschieben aufgrund von Temperaturschwankungen ermöglicht.

Die LED-Platine 2 ist also in ihrem mittleren Bereich 25, insbesondere in ihrem entsprechenden mittleren Fünftel, gegenüber dem Trägerelement 1 fixiert, an ihren beiden Endbereichen 26, 27, hingegen kann ein gewisser Längenausgleich stattfinden.

Beim gezeigten Beispiel weist der Armbereich 38 außerdem einen Anlagebereich 381 auf, der für eine flächige Anlage gegen die LED-Platine 2 ausgebildet ist. Hierdurch lässt sich erzielen, dass das optische Element 1 besonders geeignet gegen die LED-Platine 2 drückt und Letztere dementsprechend vorteilhaft in Position hält.

Durch die beschriebene Gestaltung lässt sich erzielen, dass das optische Element 3 - bei geeigneter optischer Genauigkeit der Leuchte - vergleichsweise lang gestaltet werden kann; beispielsweise kann die Länge des optischen Elements 3 mehr als 30 cm betragen, vorzugsweise mehr als 40 cm.

Zur Montage kann vorgesehen sein, dass in einem ersten Schritt die LED-Platine 2 auf das optische Element 3 aufgelegt wird, und zwar so, dass die Positionier-Elemente 33 des optischen Elements 3 in die Ausnehmungen 29 der LED-Platine 2 wie vorgesehen eingreifen. In einem darauffolgenden, zweiten Schritt wird das Trägerelement 1 mithilfe der Rastverbindung mit dem optischen Element 3 verbunden. In einem anschließenden, dritten Schritt wird dann das optische Element 3 mithilfe des wenigstens einen Verbindungselements 4 bzw. mithilfe der beiden Schrauben mit dem Trägerelement 1 fest verbunden; dabei wird die leichte Krümmung des optischen Elements 3 aufgehoben und das optische Element 3 legt sich präzise an die LED-Platine 2 an.

Herstellungstechnisch vorteilhaft kann die erwähnte Krümmung des optischen Elements 3 im Zuge der Herstellung mittels Spritzgusswerkzeug durch eine entsprechende Steuerung der Abkühlung erzielt werden. Hierzu kann das Spritzgusswerkzeug so ausgebildet sein, dass das optische Element 3 zunächst ohne die Krümmung gebildet wird, allerdings während der Abkühlungsphase eine einseitig stärkere Kühlung erfolgt und hierdurch die gewünschte Krümmung erzeugt wird.

Bei der erfindungsgemäßen Leuchte lässt sich eine besonders präzise Anlage des optischen Elements 3 über seine gesamte Länge hinweg an der LED-Platine 2 bzw. dem Trägerelement 1 erzielen. Somit lässt sich insbesondere bewirken, dass zwischen den Linsenbereichen 32 und den jeweils zugeordneten LEDs 6 ein genau festgelegter Abstand eingehalten ist. Zudem lässt sich das Trägerelement als Blechprofilteil und somit vergleichsweise kostengünstig gestalten.

## Patentansprüche

1. Leuchte, aufweisend
- ein längliches Trägerelement (1),
- eine, an dem Trägerelement (1) angeordnete LED-Lichtquelle (5) zur Erzeugung eines Lichts,
- ein längliches, sich entlang einer Längsachse (L) erstreckendes, parallel zu dem Trägerelement (1) angeordnetes optisches Element (3) zur Beeinflussung des Lichts,
wobei das optische Element (3) unter einer Biegespannung stehend an dem Trägerelement (1) gehalten angeordnet ist,
**dadurch gekennzeichnet,**
**dass** die Gestaltung hierbei derart ist, dass das optische Element (3) als solches, also wenn es noch nicht mit dem Trägerelement (1) verbunden ist, entlang der Längsachse (L) eine leichte Krümmung aufweist, deren Krümmungsradius größer ist als das Dreifache der Erstreckung des optischen Elements (3) entlang der Längsachse (L), und zwar derart, dass das optische Element (3) auf einer Seite, die bei der fertig zusammengebauten Leuchte zu dem Trägerelement weist, leicht konkav geformt ist, wobei die Krümmung im zusammengebauten Zustand zumindest im Wesentlichen aufgehoben ist.

2. Leuchte nach Anspruch 1,
weiterhin aufweisend
- wenigstens ein Verbindungselement (4) zur Halterung des optischen Elements (3) an dem Trägerelement (1),
wobei das wenigstens eine Verbindungselement (4) mit Bezug auf die Längsachse (L) an einem mittleren Bereich (35) des optischen Elements (3) angreifend angeordnet ist.

3. Leuchte nach Anspruch 2,
bei dem das optische Element (3) derart an dem Trägerelement (1) gehalten ist, dass das wenigstens eine Verbindungselement (4) eine Kraft auf das optische Element (3) ausübt, die senkrecht zu der Längsachse (L) wirkt.

4. Leuchte nach Anspruch 2 oder 3,
bei der das wenigstens eine Verbindungselement (4) eine Schraube ist.

5. Leuchte nach einem der Ansprüche 2 bis 4,
die derart gestaltet ist, dass das optische Element (3) an seinen beiden, mit Bezug auf die Längsachse (L) gebildeten Endbereichen (36, 37) in einer Richtung der Längsachse (L) gegenüber dem Trägerelement (1) in seiner Lage nicht fixiert angeordnet ist.

6. Leuchte nach Anspruch 5,
die derart gestaltet ist, dass das optische Element (3) an seinen beiden Endbereichen (36, 37) in einer Richtung quer zu der Längsachse (L) gegenüber dem Trägerelement (1) in seiner Lage fixiert angeordnet ist.

7. Leuchte nach einem der vorhergehenden Ansprüche,
bei der zwischen dem Trägerelement (1) und dem optischen Element (3) eine Rastverbindung gebildet ist.

8. Leuchte nach einem der vorhergehenden Ansprüche,
bei der das optische Element (3) aus einem Kunststoff besteht, insbesondere als Kunststoffspritzgusssteil gestaltet ist.

9. Leuchte nach einem der vorhergehenden Ansprüche,
bei der die LED-Lichtquelle (5) eine LED-Platine (2) aufweist, sowie LEDs (6), die auf der LED-Platine (2) angeordnet sind,
wobei die Gestaltung derart ist, dass die LED-Platine (2) durch das optische Element (3) gegen das Trägerelement (1) gedrückt wird.

10. Leuchte nach Anspruch 9,
bei der die LED-Platine (2) länglich ist und parallel zu dem Trägerelement (1) angeordnet ist,
wobei die LED-Platine (2) mit Bezug auf die Längsachse (L) einen mittleren Bereich (25) aufweist, der in einer Richtung der Längsachse (L) gegenüber dem optischen Element (3) in seiner Lage fixiert angeordnet ist.

11. Leuchte nach Anspruch 10,
bei der die LED-Platine (2) in ihrem mittleren Bereich (25) eine Ausnehmung (29) aufweist und das optische Element (3) in die Ausnehmung (29) eingreifend angeordnet ist.

12. Leuchte nach Anspruch 10 oder 11,
die derart gestaltet ist, dass die LED-Platine (2) an ihren beiden, mit Bezug auf die Längsachse (L) gebildeten Endbereichen (26, 27) in einer Richtung der Längsachse (L) gegenüber dem optischen Element (3) in ihrer Lage nicht fixiert angeordnet ist.

13. Leuchte nach Anspruch 12,
die derart gestaltet ist, dass die LED-Platine (2) an ihren beiden Endbereichen (26, 27) in einer Richtung quer zu der Längsachse (L) gegenüber dem optischen Element (3) in ihrer Lage fixiert angeordnet ist.

14. Leuchte nach Anspruch 13,
bei der das optische Element (3) an einem seiner beiden Endbereiche (36, 37) einen Armbereich (38) aufweist und die LED-Platine (2) in einem ihrer Endbereiche (26, 27) eine weitere Ausnehmung (28), wobei der Armbereich (38) in die weitere Ausnehmung (28) eingreifend angeordnet ist.

15. Leuchte nach einem der vorhergehenden Ansprüche,
bei der das optische Element (3) eine Länge von mehr als 30 cm aufweist, vorzugsweise mehr als 40 cm.

## Claims

1. A lamp, having
- an elongated carrier element (1)
- an LED light source (5) arranged on the carrier element (1) for the generation of a light,
- an elongated optical element (3), extending along a longitudinal axis (L) arranged in parallel to the carrier element (1) for influencing the light,
wherein the optical element (3) is arranged under a bending stress held stationary on the carrier element (1),
**characterized in**
**that** the design in this connection is such that the optical element (3) as such, therefore if it is not yet connected with the carrier element (1), has a slight curvature along the longitudinal axis (L), the radius of curvature of which is larger than three times the extension of the optical element (3) along the longitudinal axis (L), specifically such that the optical element (3) is formed slightly concave on a side, which faces the carrier element when the lamp is fully assembled, wherein the curvature in the assembled state is at least substantially eliminated.

2. A lamp according to Claim 1,
furthermore having
- at least one connection element (4) for holding the optical element (3) on the carrier element (1),
wherein the at least one connection element (4) is arranged with respect to the longitudinal axis (L) engaging with a central area (35) of the optical element (3).

3. A lamp according to Claim 2,
in which the optical element (3) is held on the carrier element (1) in such a manner that the at least one connection element (4) exerts a force on the optical element (3), which acts perpendicular to the longitudinal axis (L).

4. A lamp according to Claim 2 or 3,
in which the at least one connection element (4) is a screw.

5. A lamp according to any one of Claims 2 to 4,
which is designed in such a manner that the optical element (3) is arranged not fixed in its position on its two end areas (36, 37) formed with respect to the longitudinal axis (L) in a direction of the longitudinal axis (L) relative to the carrier element (1).

6. A lamp according to Claim 5,
which is designed in such a manner that the optical element (3) is arranged fixed in its position on its two end areas (36, 37) in a direction transversely to the longitudinal axis (L) relative to the carrier element (1).

7. A lamp according to any one of the preceding claims,
in which a latching connection is formed between the carrier element (1) and the optical element (3).

8. A lamp according to any one of the preceding claims,
in which the optical element (3) consists of a plastic, in particular, is designed as a plastic injection molded part.

9. A lamp according to any one of the preceding claims,
in which the LED light source (5) has a LED board (2), as well as LEDs (6), which are arranged on the LED board (2),
wherein the design is such that the LED board (2) is pressed by the optical element (3) against the carrier element (1).

10. A lamp according to Claim 9,
in which the LED board (2) is elongated and is arranged in parallel to the carrier element (1),
wherein the LED board (2) has a central area (25) with respect to the longitudinal axis (L), which area is arranged fixed in its position in a direction of the longitudinal axis (L) relative to the optical element (3).

11. A lamp according to Claim 10,
in which the LED board (2) has a recess (29) in its central area (25) and the optical element (3) is arranged engaging in the recess (29).

12. A lamp according to Claim 10 or 11,
which is designed in such a manner that the LED board (2) is arranged not fixed in its position on its two end areas (26, 27) formed in respect to the longitudinal axis (L) in a direction of the longitudinal axis (L) relative to the optical element (3).

13. A lamp according to Claim 12,
which is designed in such a manner that the LED board (2) is arranged fixed in its position on its two end areas (26, 27) in a direction transversely to the longitudinal axis (L) relative to the optical element (3).

14. A lamp according to Claim 13,
in which the optical element (3) has an arm area (38) on one of its two end areas (36, 37) and the LED board (2) has a further recess (28) in one of its end areas (26, 27), wherein the arm area (38) is arranged engaging in the further recess (28).

15. A lamp according to any one of the preceding claims,
in which the optical element (3) has a length of more than 30 cm, preferably more than 40 cm.

## Revendications

1. Luminaire comprenant
- un élément porteur allongé (1),
- une source de lumière à LED (5) disposée sur l'élément porteur (1) pour la production d'une lumière,
- un élément optique (3) allongé, s'étendant le long d'un axe longitudinal (L), disposé parallèlement à l'élément porteur (1), pour le contrôle de la lumière,
l'élément optique (3) étant disposé de façon à être maintenu sur l'élément porteur (1) sous une tension de flexion,
**caractérisé en ce que**
la conception est telle que l'élément optique (3) en tant que tel, donc lorsqu'il n'est pas encore relié avec l'élément porteur (1), présente, le long de l'axe longitudinal (L), une légère courbure, dont le rayon de courbure est supérieur au triple de l'extension de l'élément optique (3) le long de l'axe longitudinal (L), à savoir de façon à ce que l'élément optique (3) présente, sur un côté orienté vers l'élément porteur dans le luminaire assemblé et terminé, une forme légèrement concave, la courbure étant au moins globalement supprimée dans l'état assemblé.

2. Luminaire selon la revendication 1,
comprenant en outre
- au moins un élément de liaison (4) pour le maintien de l'élément optique (3) sur l'élément porteur (1),
l'au moins un élément de liaison (4) étant disposé de façon à être engagé par rapport à l'axe longitudinal (L) au niveau d'une zone centrale (35) de l'élément optique (3).

3. Luminaire selon la revendication 2,
dans lequel l'élément optique (3) est maintenu sur l'élément porteur (1) de façon à ce que l'au moins un élément de liaison (4) exerce une force sur l'élément optique (3) qui agit perpendiculairement à l'axe longitudinal (L).

4. Luminaire selon la revendication 2 ou 3,
dans lequel l'au moins un élément de liaison (4) est une vis.

5. Luminaire selon l'une des revendications 2 à 4,
qui est conçu de façon à ce que l'élément optique (3) soit disposé, au niveau de ses deux parties d'extrémité (36, 37) formées concernant l'axe longitudinal (L) dans une direction de l'axe longitudinal (L) de manière non fixée dans sa position par rapport à l'élément porteur (1).

6. Luminaire selon la revendication 5,
qui est conçu de façon à ce que l'élément optique (3) soit disposé, au niveau de ses deux parties d'extrémités (36, 37) dans une direction transversale à l'axe longitudinal (L) de manière fixée dans sa position par rapport à l'élément porteur (1).

7. Luminaire selon l'une des revendications précédentes,
dans lequel, entre l'élément porteur (1) et l'élément optique (3) est formée une liaison par encliquetage.

8. Luminaire selon l'une des revendications précédentes,
dans lequel l'élément optique (3) est constitué d'une matière plastique, plus particulièrement est conçu comme une pièce en matière plastique moulée par injection.

9. Luminaire selon l'une des revendications précédentes,
dans lequel la source de lumière à LED (5) comprend une platine à LED (2), ainsi que des LED (6) qui sont disposées sur la platine à LED (2),
la conception étant telle que la platine à LED (2) est comprimée par l'élément optique (3) contre l'élément porteur (1).

10. Luminaire selon la revendication 9,
dans lequel la platine à LED (2) est allongée et est disposée parallèlement à l'élément porteur (1),
la platine à LED (2) comprenant, concernant l'axe longitudinal (L), une zone centrale (25), qui est disposée de manière fixée dans sa position dans une direction de l'axe longitudinal (L) par rapport à l'élément optique (3).

11. Luminaire selon la revendication 10,
dans lequel la platine à LED (2) présente dans sa zone centrale (25) un évidement (29) et l'élément optique (3) est emboîté dans l'évidement (29).

12. Luminaire selon la revendication 10 ou 11,
qui est conçu de façon à ce que la platine à LED (2) soit disposée, au niveau de ses deux parties d'extrémité (26, 27) formées concernant l'axe longitudinal (L) dans une direction de l'axe longitudinal (L) de manière non fixée dans sa position par rapport à l'élément optique (3).

13. Luminaire selon la revendication 12,
qui est conçu de façon à ce que la platine à LED (2) soit disposée, au niveau de ses deux parties d'extrémités (26, 27) dans une direction transversale à l'axe longitudinal (L) de manière fixée dans sa position par rapport à l'élément optique (3).

14. Luminaire selon la revendication 13,
dans lequel l'élément optique (3) comprend, au niveau de ses parties d'extrémité (36, 37), une partie de bras (38) et la platine à LED (2) comprenant, au niveau d'une de ses parties d'extrémité (26, 27), un autre évidement (28), la partie de bras (38) s'emboîtant dans l'autre évidement (28).

15. Luminaire selon l'une des revendications précédentes,
dans lequel l'élément optique (3) présente une longueur supérieure à 30 cm, de préférence supérieure à 40 cm.
